# EUROPÄISCHE PATENTSCHRIFT

(11) **EP 3 889 444 B1**
(45) Veröffentlichungstag und Bekanntmachung des Hinweises auf die Patenterteilung: **07.02.2024**
(21) Anmeldenummer: 21160927.6
(22) Anmeldetag: 05.03.2021
(51) Int. Cl.: F04F 10/02

(54) **SAUGHEBEVORRICHTUNG ZUM BETRIEB DER SAUGHEBEVORRICHTUNG**
SUCTION LIFTING DEVICE FOR OPERATING THE SUCTION LIFTING DEVICE
DISPOSITIF DE LEVAGE D'ASPIRATION DESTINÉ AU FONCTIONNEMENT DU DISPOSITIF DE LEVAGE D'ASPIRATION

(30) Priorität: 31.03.2020 DE 102020204181
(43) Veröffentlichungstag der Anmeldung: 06.10.2021
(73) Patentinhaber: Siemens Mobility GmbH, 81739 München (DE)
(72) Erfinder: Schless, Günther, 46485 Wesel (DE)
(74) Vertreter: Siemens Patent Attorneys

(56) Entgegenhaltungen:
- DE-A1-102015 226 495
- GB-A- 2 167 095
- KR-A- 20190 065 292
- KR-B1- 102 007 124
- US-A- 136 809
- US-B1- 6 206 014

## Beschreibung

Die Erfindung betrifft eine Saughebevorrichtung zur Entleerung eines Tanks und ein Verfahren zum Betrieb der Saughebevorrichtung.

Ein Tank kann aktiv mittels einer Pumpe entleert werden oder passiv mittels Schwerkraft. Damit eine Zeitdauer im Falle einer passiven Entleerung des Tanks begrenzt werden kann, ist eine entsprechend große Abflussrate erforderlich. Hierbei wird die Abflussrate im Wesentlichen von einem Leitungsquerschnitt einer Leitung, mittels derer der Tankinhalt ableitbar ist, beschränkt. Aus der Größe des Leitungsquerschnitts folgt entsprechend eine Dimensionierung von erforderlichen Bauteilen, wie beispielsweise von zugehörigen Absperrarmaturen. Je größer die erforderlichen Bauteile dimensioniert werden, desto mehr Gewicht weisen die Bauteile auf. Mit der Verwendung einer Saughebevorrichtung können große Leitungsquerschnitte realisiert werden und es kann gleichzeitig auf schwere Absperrarmaturen verzichtet werden. Die Saughebevorrichtung ist eine Vorrichtung zum Heben einer Flüssigkeit aufgrund einer gravitationsbedingten hydrostatischen Druckdifferenz zwischen verschiedenen Abschnitten einer Entleerleitung der Saughebevorrichtung. Zur Ingangsetzung eines Saughebevorgangs wird bisher innerhalb der Entleerleitung eine Flüssigkeit über einen Scheitelpunkt der Entleerleitung gehoben. Üblicherweise wird hierzu in einem Teilbereich der Entleerleitung ein Unterdruck erzeugt. Aufgrund des Unterdrucks wird ein Tankinhalt von einem Steigleitungsabschnitt der Entleerleitung in einen Fallleitungsabschnitt gehoben, womit eine hydrostatische Druckdifferenz erzeugt werden kann. Je größer eine Höhe des Tanks ausgebildet ist und je größer der Leitungsquerschnitt ist, desto mehr Tankinhalt muss gehoben werden. Um diese Leistung zu erbringen, sind wiederrum Bauteile erforderlich, welche einen entsprechend großen Bauraum beanspruchen und ein hohes Gewicht aufweisen.

Gattungsgemäße Saughebevorrichtungen gemäß dem Oberbegriff des unabhängigen Anspruchs 1 sind beispielsweise aus den Druckschriften US 136 809 A, KR 102 007 124 B1 oder GB 2 167 095 A bekannt.

Die DE 2015 226 495 A1 betrifft eine Flüssigkeitsspeichereinrichtung für ein Fahrzeug und lehrt ein Tanksystem gemäß dem Oberbegriff des unabhängigen Anspruchs 1.

Der Erfindung liegt die Aufgabe zugrunde, eine kompaktbauende Saughebevorrichtung mit geringem Gesamtgewicht bereitzustellen.

Diese Aufgabe wird gelöst durch ein Tanksystem aufweisend einen Tank (12) und eine Saughebevorrichtung mit den Merkmalen des Anspruchs 1.

Des Weiteren liegt der Erfindung die Aufgabe zugrunde, ein Verfahren zum Betrieb der erfindungsgemäßen Saughebevorrichtung bereitzustellen.

Diese Aufgabe wird durch ein erfindungsgemäßes Verfahren mit den Merkmalen des neben geordneten Verfahrensanspruchs gelöst.

Vorteilhafte Weiterbildungen der vorliegenden Erfindung können jeweils abhängigen Unteransprüchen entnommen werden.

Die Saughebevorrichtung sieht vor, dass in einem Fallleitungsabschnitt der Entleerleitung ein Sperrelement angeordnet ist, mittels welchem eine Flüssigkeit in dem Fallleitungsabschnitt staubar ist. Unter einem "Fallleitungsabschnitt" ist ein Abschnitt der Entleerleitung zu verstehen, in welchem eine Flüssigkeit bei einem Betrieb der Saughebevorrichtung entlang einer Richtung der Gravitationskraft fällt. Entsprechend ist unter einer "Steigleitung" ein Abschnitt der Entleerleitung zu verstehen, in welchem eine Flüssigkeit bei einem Betrieb der Saughebevorrichtung entgegen einer Richtung der Gravitationskraft steigt. Unter einem "Sperrelement" soll eine Armatur verstanden werden, welche dazu eingerichtet ist, einen Flüssigkeitsstrom zu unterbrechen.

Dadurch, dass die Flüssigkeit in dem Fallleitungsabschnitt staubar ist, kann auf einen aufwendigen Hebeprozess der Flüssigkeit über den Scheitelpunkt der Entleerleitung verzichtet werden. Eine erforderliche Leistung zur Ingangsetzung des Saughebevorgangs kann signifikant reduziert werden. Des Weiteren kann der Fallleitungsabschnitt mit einer geringen erforderlichen Leistung vorgefüllt werden. Ein erforderlicher Bauraum der Saughebevorrichtung kann somit klein gehalten werden und auf schwere Bauteile kann weitestgehend verzichtet werden.

In einer vorteilhaften Ausgestaltungsvariante ist das Sperrelement als ein pneumatisches Quetschventil ausgebildet. Im Vergleich zu herkömmlichen Absperrarmaturen kann das pneumatische Quetschventil mit geringem Gewicht und geringem Bauraum gefertigt werden. Dies ermöglicht es ein Gewicht und einen Bauraum der Saughebevorrichtung zu verringern.

Eine vorteilhafte Ausbildungsform sieht vor, dass der Steigleitungsabschnitt eine Ansaugöffnung aufweist und das Sperrelement in einer Betriebsausrichtung der Saughebevorrichtung unterhalb der Ansaugöffnung angeordnet ist. Der Begriff "Betriebsausrichtung" bezeichnet eine Ausrichtung der Saughebevorrichtung, in welcher diese zum Betrieb bereit ist, also in der vorgesehenen Weise arbeiten kann. Diese Betriebsausrichtung erfordert, dass eine Auslassöffnung der Entleerleitung tiefer liegt als die Ansaugöffnung. Daher ist die Ansaugöffnung in der Betriebsausrichtung oberhalb der Auslassöffnung angeordnet. Hierdurch kann eine hydrostatische Druckdifferenz innerhalb der Saughebevorrichtung aufgebaut werden, aufgrund welcher im Betrieb der Saughebevorrichtung eine Flüssigkeit von der Ansaugöffnung zu der Auslassöffnung transportiert werden kann. Der Begriff "oberhalb" soll in der vorliegenden Beschreibung weit gefasst verstanden werden. Ein oberhalb eines Bezugsobjekts angeordnetes Objekt kann entlang einer vertikalen Linie durch das Bezugsobjekt oder abseits der durch das Bezugsobjekt verlaufenden vertikalen Linie angeordnet sein.

Eine vorteilhafte Weiterbildung sieht einen Speichertank vor, der dazu eingerichtet ist, zumindest einen Teil der Flüssigkeit zu speichern. Mittels des Speichertanks kann die Flüssigkeit bevorratet werden, um einen Saughebevorgang unabhängig von einem in dem Tank verbleibenden Volumen in Gang setzen zu können.

In einer vorteilhaften Ausführungsform wird vorgeschlagen, dass der Speichertank mit einer Leitung verbunden ist, mittels derer der Fallleitungsabschnitt zumindest teilweise mit der im Speichertank gespeicherten Flüssigkeit befüllbar ist. Die Flüssigkeit kann direkt mittels der Leitung in den Fallleitungsabschnitt eingeleitet werden. Eine Einleitung der Flüssigkeit somit kann aufwandsgünstige realisiert werden. Es kann bei geeigneter Anordnung des Tanks eine Befüllung des Fallleitungsabschnitts beschleunigt werden. Ist der Tank oberhalb der Entleerleitung angeordnet, kann die die Flüssigkeit passiv, also ohne zusätzliche Pumpenleistung in den Fallleitungsabschnitt eingeleitet werden.

Die vorhergehend beschriebene Saughebevorrichtung wird in einem Tanksystem mit einem Tank verwendet. Der Tank kann innerhalb eines begrenzten Zeitraums rasch entleert werden. Beim Entleeren des Tanks anfallende Wartezeiten können verkürzt werden.

Der Steigleitungsabschnitt ist zumindest teilweise innerhalb des Tanks angeordnet. Des Weiteren ist eine Verbindungsleitung vorgesehen, welche in die Entleerleitung mündet und mittels welcher ein Tankinhalt in den Fallleitungsabschnitt leitbar ist. Der Fallleitungsabschnitt kann mit der Verbindungsleitung auf eine einfache Art und Weise befüllt werden. Der Tankinhalt kann auf einem direkten Weg in den Fallleitungsabschnitt geleitet werden. Des Weiteren kann auf schwere, für den Hebeprozess notwendige Bauteile, wie beispielsweise einen Injektor im Sinne einer Strahlpumpe, zur Erzeugung von Unterdruck in einem Abschnitt der Entleerleitung, verzichtet werden. Die Verbindungsleitung kann dazu eingerichtet sein, dem Fallleitungsabschnitt den Tankinhalt aus dem Leitungsnetz oder unmittelbar aus dem Tank zuzuführen. Des Weiteren kann die Verbindungsleitung unmittelbar in den Fallleitungsabschnitt münden oder mit einer unmittelbar in den Fallleitungsabschnitt mündenden, weiteren Verbindungsleitung und/oder dem Speichertank verbunden sein.

Eine weitere vorteilhafte Weiterbildung sieht ein Leitungsnetz und eine Förderpumpe vor. Die Förderpumpe ist dazu eingerichtet, den Tankinhalt aus dem Tank in das Leitungsnetz zu fördern. Mittels der Verbindungsleitung ist der sich im Leitungsnetz befindliche Tankinhalt in den Fallleitungsabschnitt leitbar. Vorhandene Bauteile wie die Förderpumpe können genutzt werden, um den Tankinhalt in den Fallleitungsabschnitt zu fördern. Mittels der Förderpumpe kann der Fallleitungsabschnitt mit Druck beaufschlagt werden. Hierdurch kann ein Befüllvorgang beschleunigt werden. Es kann auf zusätzliche Bauteile verzichtet werden und eine einfache Nachrüstbarkeit sowie eine wesentliche Gewichtsersparnis erreicht werden. Vorzugsweise ist die Verbindungsleitung dazu vorgesehen, dem Speichertank eine Flüssigkeit zuzuführen. Besonders bevorzugt ist als Flüssigkeit der Tankinhalt vorgesehen.

In einer vorteilhaften Ausführungsvariante ist in der Verbindungsleitung ein Überdruckventil angeordnet. Im Falle einer Überschreitung eines Grenzdrucks im Leitungsnetz ist das Überdruckventil dazu eingerichtet, zu öffnen. Vorzugsweise ist im Falle einer Unterschreitung des Grenzdrucks im Leitungsnetz das Überdruckventil geschlossen. Mittels des Grenzdrucks, des Überdruckventils und der Förderpumpe ist die Befüllung des Fallleitungsabschnitts steuerbar. Aufgrund der Verwendung des Überdruckventils können Absperrarmaturen und zusätzliche Sicherheitseinrichtungen, wie beispielsweise ein Rückflussverhinderer in einem Bauteil vereinigt werden, welches einen geringen Bauraum beansprucht und ein geringes Gewicht aufweist.

Mittels des erfindungsgemäßen Verfahrens kann die erfindungsgemäße Saughebevorrichtung betrieben werden. Das Verfahren sieht vor, dass ein Durchlass des Fallleitungsabschnitts verschlossen wird. Der Fallleitungsabschnitt wird daraufhin bis zur einer Mindestfüllhöhe mit einer Flüssigkeit befüllt. Im Falle einer Erreichung einer Mindestfüllhöhe wird der Durchlass des Fallleitungsabschnitts geöffnet. Unter einer "Mindestfüllhöhe" ist eine Höhe einer Befüllung des Fallleitungsabschnitts mit der Flüssigkeit zu verstehen. Die Mindestfüllhöhe ist erreicht, sobald ein hydrostatischer Druck der Flüssigkeit an dem im Fallleitungsabschnitt angeordneten Sperrelements größer ist als ein hydrostatischer Druck an der Ansaugöffnung der Steigleitung. Die Mindestfüllhöhe kann somit unter anderem abhängig sein von einem Flüssigkeitsspiegel des Tankinhalts in dem Tank. Mit Erreichen der Mindestfüllhöhe in dem Fallleitungsabschnitt kann der Saughebevorgang gestartet werden. Zu diesem Zweck kann der Durchlass des Fallleitungsabschnitts geöffnet werden. Eine Befüllung des Fallleitungsabschnitts kann schrittweise erfolgen. Es können schwach dimensionierte Bauteile zur Befüllung verwendet werden, welche leicht sind und/oder einen geringen Bauraum erfordern. Hierdurch können Kosten und Gewicht eingespart werden.

Das Tanksystem wird erfindungsgemäß in einem Fahrzeug verwendet. Mittels der Saughebevorrichtung wird ein in dem Fahrzeug angeordneter Tank entleert. Aufgrund des geringen Gewichts und den geringen Anforderungen an einen Bauraum hat sich die Saughebevorrichtung besonders in Fahrzeugen bewährt.

In einer vorteilhaften Weiterbildung wird eine Saughebevorrichtung mit einem Speichertank betrieben und der Fallleitungsabschnitt mit einer Flüssigkeit aus dem Speichertank befüllt. Hierdurch kann eine Befüllung des Fallleitungsabschnitts beschleunigt werden.

In einer vorteilhaften Ausführungsvariante des Verfahrens wird vorgeschlagen, dass im Falle einer Frostgefahr der Tank im Wesentlichen vollständig entleert wird. Der Tank kann mittels der Saughebevorrichtung mit einer normativen Vorgaben entsprechenden Durchflussrate rasch entleert werden. Des Weiteren kann einer Beschädigung des Tanks durch Frost vorgebeugt werden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden.

Soweit zweckdienlich, sind in den Figuren gleich wirkende Elemente mit gleichen Bezugszeichen versehen. Die Erfindung ist nicht auf die in den Figuren dargestellten Ausführungsbeispiele beschränkt - auch nicht in Bezug auf funktionale Merkmale.

Es zeigen:
- FIG 1: Ein Fahrzeug mit einem Tanksystem und einer erfindungsgemäßen Saughebevorrichtung in einer schematischen Darstellung.
- FIG 2: Das Tanksystem mit der erfindungsgemäßen Saughebevorrichtung aus FIG 1 in einer schematischen Darstellung und eine Illustration des erfindungsgemäßen Verfahrens.
- FIG 3: Ein Tanksystem mit einem zweiten Ausführungsbeispiel der erfindungsgemäßen Saughebevorrichtung in einer schematischen Darstellung und eine Illustration eines zweiten Ausführungsbeispiels des erfindungsgemäßen Verfahrens.

FIG 1 zeigt ein Fahrzeug 40 mit einem Tanksystem 28. Das Fahrzeug 40 ist als schienengebundenes Fahrzeug ausgebildet. Das Tanksystem 28 weist einen Tank 12, ein Leitungsnetz 32 und eine Förderpumpe 34 auf. Der Tank 12 ist als ein Frischwassertank ausgebildet. Die Förderpumpe 34 ist dazu eingerichtet, einen Tankinhalt aus dem Tank 12 in das Leitungsnetz 32 zu fördern. Als Tankinhalt ist Frischwasser vorgesehen. Des Weiteren weist das Leitungsnetz 32 drei Abnahmestellen 42 zur Entnahme des Frischwassers auf. Mittels eines Absperrventils 44 ist die oben genannte Förderung des Tankinhalts zu den Abnahmestellen 42 unterbrechbar.

Des Weiteren weist das Tanksystem 28 eine Saughebevorrichtung 10 auf. Die Saughebevorrichtung 10 ist zur Entleerung des Tanks 12 vorgesehen. Die Saughebevorrichtung 10 weist eine Entleerleitung 14 auf. Die Entleerleitung 14 weist einen Fallleitungsabschnitt 16 mit einer Auslassöffnung 46 und einen Steigleitungsabschnitt 18 mit einer Ansaugöffnung 22 auf.

FIG 2 zeigt einen Teil des Tanksystems 28 und die Saughebevorrichtung 10 in einer Betriebsausrichtung. Hierbei ist die Saughebevorrichtung 10 derart ausgerichtet, dass die Auslassöffnung 46 unterhalb der Ansaugöffnung 22 angeordnet ist. Damit der Tank 12 entleert werden kann, ist der Steigleitungsabschnitt 18 teilweise innerhalb des Tanks 12 angeordnet.

In dem Fallleitungsabschnitt 16 ist ein Sperrelement 20 angeordnet, mittels welchem eine Flüssigkeit in dem Fallleitungsabschnitt 16 staubar ist. Das Sperrelement 20 ist als pneumatisches Quetschventil ausgebildet. Des Weiteren ist das Sperrelement 20 in der Betriebsausrichtung unterhalb der Ansaugöffnung 22 angeordnet.

In dem Tanksystem 28 ist eine Verbindungsleitung 30 vorgesehen. Die Verbindungsleitung 30 zweigt stromabwärts der Förderpumpe 34 und vor dem Absperrventil 44 von dem Leitungsnetz 32 ab. Oberhalb des Sperrelement 20 mündet die Verbindungsleitung 20 in den Fallleitungsabschnitt 16 der Entleerleitung 14. In dem vorliegenden Ausführungsbeispiel ist der sich im Leitungsnetz 32 befindliche Tankinhalt mittels der Verbindungsleitung 30 in den Fallleitungsabschnitt 16 leitbar. In der Verbindungsleitung 30 ist ein Überdruckventil 36 angeordnet. Das Überdruckventil 36 ist dazu eingerichtet, im Falle einer Überschreitung eines Grenzdrucks im Leitungsnetz 32 zu öffnen. In dem geöffneten Zustand ist das Überdruckventil 36 von dem Tankinhalt durchströmbar. Im Falle einer Unterschreitung des Grenzdrucks ist das Überdruckventil 36 geschlossen.

Anhand der FIG 2 wird illustriert, wie mittels der vorhergehenden beschriebenen Saughebevorrichtung 10 ein Saughebevorgang in Gang gesetzt werden kann:
Ein Durchlass des Fallleitungsabschnitts 16 wird mittels des Sperrelements 20 verschlossen. Der Fallleitungsabschnitt 16 wird bis zu einer Mindestfüllhöhe 38 mit einer Flüssigkeit befüllt. Als Flüssigkeit wird der Tankinhalt vorgesehen. Die Mindestfüllhöhe 38 entspricht einem Flüssigkeitsstand des Tankinhalts in dem Fallleitungsabschnitt 16, welcher oberhalb einer maximal möglichen Füllhöhe des Tankinhalts in dem Tank 12 liegt. Damit der Fallleitungsabschnitt 16 befüllt werden kann, wird ein Druck innerhalb des Leitungsnetzes 32 mittels der Förderpumpe 34 soweit erhöht, dass der Grenzdruck überschritten wird. Hierbei wird im vorliegenden Ausführungsbeispiel das Absperrventil 44, insbesondere zum Schutz des übrigen Leitungsnetzes 32, geschlossen. Alternativ ist denkbar, dass das Absperrventil 44 während der beschriebenen Druckerhöhung im Leitungsnetz 32 geöffnet bleibt. Dies birgt jedoch den Nachteil, dass Bauteile des Leitungsnetzes 32 aufgrund der Druckerhöhung beschädigt werden können. Aufgrund der Überschreitung des Grenzdrucks im Leitungsnetz 32 wird das Überdruckventil 36 von dem sich im Leitungsnetz 32 befindlichen Tankinhalt durchströmt. Somit wird der Tankinhalt durch die Verbindungsleitung 30 in den Fallleitungsabschnitt 16 geleitet und der Fallleitungsabschnitt 16 wird mit dem Tankinhalt befüllt.

Sobald die Mindestfüllhöhe 38 erreicht wird, überschreitet ein hydrostatischer Druck des Tankinhalts an dem in dem Fallleitungsabschnitt 16 angeordneten Sperrelements 20 einen hydrostatischen Druck des Tankinhalts an der Ansaugöffnung 22 des Steigleitungsabschnitts 18. Die Voraussetzungen zur Ingangsetzung des Saughebevorgangs sind somit erfüllt. Hierauf hin wird der Druck in dem Leitungsnetz 32 auf einen üblichen Betriebsdruck abgesenkt und das Absperrventil 44 kann geöffnet werden. Um den Saughebevorgang in Gang zu setzen, wird der Durchlass des Fallleitungsabschnitts 16 geöffnet, indem das Sperrelement 20 geöffnet wird. Mit der Saughebevorrichtung 10 wird im Falle einer Frostgefahr der Tank 12 im Wesentlichen vollständig entleert.

Figur 3 zeigt ein zweites Ausführungsbeispiel einer Saughebevorrichtung 10 und illustriert ein zweites Ausführungsbeispiel des Verfahrens zum Betrieb der Saughebevorrichtung 10. Im Unterschied zu der vorhergehend beschriebenen Saughebevorrichtung 10 weist die Saughebevorrichtung 10 des zweiten Ausführungsbeispiels einen Speichertank 24 auf. Der Speichertank 24 ist oberhalb der Entleerleitung 14 angeordnet und dazu eingerichtet, einen Teil des Tankinhalts aus dem Tank 12 zu speichern. Der Speichertank 24 ist mit einer Leitung 26 verbunden, welche in den Fallleitungsabschnitt 16 der Entleerleitung 14 mündet. Mittels der Leitung 26 ist der Fallleitungsabschnitt 16 mit dem im Speichertank 24 gespeicherten Tankinhalt befüllbar. Hierzu ist in der Leitung 26 ein weiteres Absperrventil 48 angeordnet. Die Verbindungsleitung 30 mündet in dem vorliegenden zweiten Ausführungsbeispiel in den Speichertank 24. Anstatt des Fallleitungsabschnitts 16 wird in diesem Ausführungsbeispiel der Speichertank 24 mittels der Verbindungsleitung 30 und des Überdruckventils 36 mit dem sich im Leitungsnetz 32 befindlichen Tankinhalt befüllt. Dies erfolgt entsprechend des anhand der FIG 2 erläuterten Ausführungsbeispiels des Verfahrens. Im Unterschied zum Ausführungsbeispiel aus FIG 2 wird der Druck in dem Leitungsnetz 32 auf einen Betriebsdruck abgesenkt und das Absperrventil 44 geöffnet, sobald der Speichertank 24 die zur Befüllung des Fallleitungsabschnitts 16 erforderlichen Menge an Tankinhalt aufweist.

Damit ein Saughebevorgang mit der Saughebevorrichtung 10 des zweiten Ausführungsbeispiels in Gang gesetzt werden kann, wird, wie anhand des in der FIG 2 beschriebenen Ausführungsbeispiels des Verfahrens, ein Durchlass des Fallleitungsabschnitts 16 mittels des Sperrelements 20 verschlossen und der Fallleitungsabschnitt 16 bis zu der Mindestfüllhöhe 38 mit dem Tankinhalt befüllt. Im Unterschied zu dem Ausführungsbeispiel gemäß FIG 2 wird nun jedoch der Fallleitungsabschnitt 16 aus dem Speichertank 24 befüllt. Damit der Fallleitungsabschnitt 16 aus dem Speichertank 24 befüllt werden kann, wird das weitere Absperrventil 48 geöffnet. Der im Speichertank 24 gespeicherte Tankinhalt wird passiv mittels der Leitung 26 in den Fallleitungsabschnitt 16 geleitet. Sobald die Mindestfüllhöhe 38 erreicht wird, sind die Voraussetzungen zur Ingangsetzung des Saughebevorgangs, wie bereits im vorhergehenden Ausführungsbeispiel anhand der FIG 2 beschrieben, erfüllt. Das weitere Absperrventil 48 kann daraufhin geschlossen werden. Um den Saughebevorgang in Gang zu setzen, wird der Durchlass des Fallleitungsabschnitts 16 geöffnet, indem das Sperrelement 20 geöffnet wird.

## Patentansprüche

1. Tanksystem aufweisend einen Tank (12) und eine Saughebevorrichtung (10) zur Entleerung des Tanks (12), aufweisend eine Entleerleitung (14), die einen Fallleitungsabschnitt (16) und einen Steigleitungsabschnitt (18) aufweist, wobei
in dem Fallleitungsabschnitt (16) ein Sperrelement (20) angeordnet ist, mittels welchem eine Flüssigkeit in dem Fallleitungsabschnitt (16) staubar ist und wobei der Steigleitungsabschnitt (18) zumindest teilweise innerhalb des Tanks (12) angeordnet ist, **dadurch gekennzeichnet, dass** zur Befüllung des Fallleitungsabschnitts (16) eine Verbindungsleitung (30) vorgesehen ist, welche in die Entleerleitung (14) mündet und mittels welcher ein Tankinhalt in den Fallleitungsabschnitt (16) leitbar ist.

2. Tanksystem nach Anspruch 1,
**dadurch gekennzeichnet, dass**
das Sperrelement (20) als ein pneumatisches Quetschventil ausgebildet ist.

3. Tanksystem nach Anspruch 1 oder 2,
**dadurch gekennzeichnet, dass**
- der Steigleitungsabschnitt (18) eine Ansaugöffnung (22) aufweist und
- das Sperrelement (20) in einer Betriebsausrichtung der Saughebevorrichtung (10) unterhalb der Ansaugöffnung (22) angeordnet ist.

4. Tanksystem nach einem der vorhergehenden Ansprüche,
**gekennzeichnet durch**,
einen Speichertank (24), der dazu eingerichtet ist, zumindest einen Teil der Flüssigkeit zu speichern.

5. Tanksystem nach einem der vorhergehenden Ansprüche,
**dadurch gekennzeichnet, dass**
der Speichertank (24) mit einer Leitung (24) verbunden ist, mittels derer der Fallleitungsabschnitt (16) zumindest teilweise mit der im Speichertank (24) gespeicherten Flüssigkeit befüllbar ist.

6. Tanksystem nach einem der vorhergehenden Ansprüche,
**dadurch gekennzeichnet, dass**
- ein Leitungsnetz (32) und eine Förderpumpe (34) vorgesehen sind,
- die Förderpumpe (34) dazu eingerichtet ist, den Tankinhalt aus dem Tank (12) in das Leitungsnetz (32) zu fördern und
- mittels der Verbindungsleitung (30) der sich im Leitungsnetz (32) befindliche Tankinhalt in den Fallleitungsabschnitt (16) einleitbar ist.

7. Tanksystem nach einem der vorhergehenden Ansprüche,
**dadurch gekennzeichnet, dass**
in der Verbindungsleitung (30) ein Überdruckventil (36) angeordnet ist, welches dazu eingerichtet ist, im Falle einer Überschreitung eines Grenzdrucks im Leitungsnetz (32) zu öffnen.

8. Verfahren zum Betrieb eines Tanksystems aufweisend einen in einem Fahrzeug (40) angeordneter Tank (12) und eine Saughebevorrichtung (10) nach einem der Ansprüche 1 bis 7,
**dadurch gekennzeichnet, dass** zur Entleerung des Tanks (12)
- ein Durchlass des Fallleitungsabschnitts (16) verschlossen wird,
- der Fallleitungsabschnitt (16) zumindest bis zu einer Mindestfüllhöhe (38) mit einer Flüssigkeit befüllt wird und
- daraufhin der Durchlass des Fallleitungsabschnitts (16) geöffnet wird.

9. Verfahren nach Anspruch 9,
**dadurch gekennzeichnet, dass**
- ein Tanksystem nach einem der Ansprüche 4 bis 5 betrieben wird und
- der Fallleitungsabschnitt (16) mit einer Flüssigkeit aus dem Speichertank (24) befüllt wird.

10. Verfahren nach einem der Ansprüche 8 oder 9,
**dadurch gekennzeichnet, dass**
im Falle einer Frostgefahr der Tank (12) im Wesentlichen vollständig entleert wird.

## Claims

1. Tank system having a tank (12) and having a suction-lifting device (10) for emptying the tank (12), said suction-lifting device having an emptying line (14) which has a downcomer portion (16) and has a riser portion (18), wherein
a blocking element (20) is arranged in the downcomer portion (16), by means of which blocking element a liquid in the downcomer portion (16) is able to be backed up, and wherein the riser portion (18) is arranged at least partially within the tank (12), **characterized in that**, for the purpose of filling of the downcomer portion (16), provision is made of a connecting line (30) which opens out into the emptying line (14) and by means of which tank contents are able to be conducted into the downcomer portion (16).

2. Tank system according to Claim 1,
**characterized in that**
the blocking element (20) is in the form of a pneumatic pinch valve.

3. Tank system according to Claim 1 or 2,
**characterized in that**
- the riser portion (18) has an intake opening (22), and
- the blocking element (20) is arranged below the intake opening (22) in an operating orientation of the suction-lifting device (10).

4. Tank system according to one of the preceding claims,
**characterized by**
a storage tank (24) which is configured to store at least some of the liquid.

5. Tank system according to one of the preceding claims,
**characterized in that**
the storage tank (24) is connected to a line (24) by means of which the downcomer portion (16) is able to be filled at least partially with the liquid stored in the storage tank (24).

6. Tank system according to one of the preceding claims, **characterized in that**
- provision is made of a line network (32) and a delivery pump (34),
- the delivery pump (34) is configured to deliver the tank contents from the tank (12) into the line network (32), and
- the tank contents situated in the line network (32) are able to be introduced into the downcomer portion (16) by means of the connecting line (30).

7. Tank system according to one of the preceding claims,
**characterized in that**,
in the connecting line (30), there is arranged an overpressure valve (36) which is configured to open if a limit pressure in the line network is exceeded.

8. Method for operating a tank system having a tank (12) which is arranged in a vehicle (40) and having a suction-lifting device (10) according to one of Claims 1 to 7, **characterized in that**, for the purpose of emptying the tank (12),
- a passage of the downcomer portion (16) is closed,
- the downcomer portion (16) is filled with a liquid at least to a minimum fill height (38), and
- then the passage of the downcomer portion (16) is opened.

9. Method according to Claim 9,
**characterized in that**
- a tank system according to either of Claims 4 and 5 is operated, and
- the downcomer portion (16) is filled with a liquid from the storage tank (24).

10. Method according to either of Claims 8 and 9,
**characterized in that**,
in the event of a risk of frost, the tank (12) is substantially completely emptied.

## Revendications

1. Système de réservoir comportant un réservoir (12) et un dispositif (10) de levage par aspiration pour vidanger le réservoir (12), comportant un conduit (14) de vidange, qui a un tronçon (16) descendant et un tronçon (18) montant, dans lequel il est monté dans le tronçon (16) descendant un élément (20) d'arrêt, au moyen duquel un liquide peut être accumulé dans le tronçon (16) descendant, et dans lequel le tronçon (18) montant est disposé au moins en partie dans le réservoir (12), **caractérisé en ce que** pour remplir le tronçon (16) descendant il est prévu un conduit (30) de liaison, qui débouche dans le conduit (14) de vidange et au moyen duquel un contenu du réservoir peut être envoyé dans le tronçon (16) descendant.

2. Système de réservoir suivant la revendication 1,
**caractérisé en ce que**
l'élément (20) d'arrêt est constitué sous la forme d'une soupape à pression pneumatique.

3. Système de réservoir suivant la revendication 1 ou 2,
**caractérisé en ce que**
- le tronçon (18) montant a une ouverture (22) d'aspiration et
- l'élément (20) d'arrêt est disposé, dans le sens de fonctionnement du dispositif (10) de levage par aspiration, en dessous de l'ouverture (22) d'aspiration.

4. Système de réservoir suivant l'une des revendications précédentes,
**caractérisé par**
une cuve (24) tampon, qui est agencée pour accumuler au moins une partie du liquide.

5. Système de réservoir suivant l'une des revendications précédentes,
**caractérisé en ce que**
la cuve (24) tampon est reliée à un conduit (24), au moyen duquel le tronçon (16) descendant peut au moins en partie être rempli du liquide accumulé dans la cuve (24) tampon.

6. Système de réservoir suivant l'une des revendications précédentes,
**caractérisé en ce que**
- il est prévu un réseau (32) de conduit et une pompe (34) refoulante,
- la pompe (34) refoulante est agencée pour refouler le contenu de la cuve (12) dans le réseau (32) de conduit et
- au moyen du conduit (30) de liaison le contenu de la cuve se trouvant dans le réseau (32) de conduit peut être envoyé dans le tronçon (16) descendant.

7. Système de réservoir suivant l'une des revendications précédentes, **caractérisé en ce qu'**
il est monté dans le conduit (30) de liaison une soupape (36) de surpression, qui est agencée pour s'ouvrir dans le cas où une pression limite est dépassée dans le réseau (32) de conduit.

8. Procédé pour faire fonctionner un système de réservoir comportant un réservoir (12) monté dans un véhicule (40) et un dispositif (10) de levage par aspiration suivant l'une des revendications 1 à 7,
**caractérisé en ce que**
pour vidanger le réservoir (12)
- on ferme un passage du tronçon (16) descendant,
- on remplit d'un liquide le tronçon (16) descendant au moins jusqu'à un niveau (38) minimum de remplissage et
- on ouvre ensuite le passage du tronçon (16) descendant.

9. Procédé suivant la revendication 9,
**caractérisé en ce que**
- l'on fait fonctionner un système de réservoir suivant l'une des revendications 4 à 5 et
- on remplit le tronçon (16) descendant d'un liquide à partir du réservoir (24) tampon.

10. Procédé suivant l'une des revendications 8 ou 9,
**caractérisé en ce que**
dans le cas d'un danger de gel on vidange le réservoir (12) sensiblement complètement.
